# EUROPÄISCHE PATENTSCHRIFT

(11) **EP 0 328 942 B1**
(45) Veröffentlichungstag und Bekanntmachung des Hinweises auf die Patenterteilung: **20.03.1991**
(21) Anmeldenummer: 89101740.2
(22) Anmeldetag: 01.02.1989
(51) Int. Cl.: E01H 1/00, E01H 1/10

(54) **Saugwalze**
Suction cylinder
Suction d'absorption cylindrique

(30) Priorität: 15.02.1988 DE 8801938 U; 23.12.1988 DE 8816013 U
(43) Veröffentlichungstag der Anmeldung: 23.08.1989
(73) Patentinhaber: INTERATOM Gesellschaft mit beschränkter Haftung, D-51429 Bergisch Gladbach (DE)
(72) Erfinder: Brück, Johann, D-5060 Bergisch Gladbach 1 (DE); Cyron, Theodor, Dipl.-Ing., D-5060 Bergisch Gladbach 1 (DE)
(74) Vertreter: Fuchs, Franz-Josef, Dr.-Ing.

(56) Entgegenhaltungen:
- WO-A-83/02789
- BE-A- 630 953
- CH-A- 459 281
- DE-A- 2 025 943
- DE-U- 8 705 639
- US-A- 2 109 851

## Beschreibung

Die vorliegende Erfindung betrifft eine fahrbare Vorrichtung zum Aufnehmen von Flüssigkeiten von Bodenflächen. Diese Vorrichtung ist besonders geeignet für Sportplätze, insbesondere Tennisplätze mit einem nicht abriebfesten Bodenbelag (z. B. Asche oder Ziegelmehl), um nach einem Regenfall die Zeit der Nichtbespielbarkeit des Platzes durch wasseraufsaugende Trockenlegung zu verkürzen.

In dem deutschen Gebrauchsmuster DE-U-74 42 207 wird ein Gerät zum Trockenlegen großer Bodenflächen, wie Tennisplätze, Aschenbahnen oder Rasenplätze beschrieben, bestehend aus einer über die Bodenflächen bewegbaren, die Feuchtigkeit aufnehmenden Saugwalze, an der außen im oberen Bereich eine Ausdrückwalze anliegt, von der die ausgedrückte Feuchtigkeit über ein Leitblech in einen entleerbaren Behälter fließt. Dieses Gerät soll in beiden Fahrtrichtungen funktionsfähig sein und hat daher oberhalb der Saugwalze zwei Ausdrückwalzen, von denen aus die Flüssigkeit über Leitbleche in zwei abnehmbare Behälter außerhalb der Saugwalze fließen kann.

Die DE-A-2 025 943 und die EP-B-0 120 656 zeigen ebenfalls eine fahrbare Saugwalze zum Aufnehmen von Wasser von einer Bodenfläche, bei der eine Saugmatte und eine Ausdrückwalze außerhalb eines Hohlzylinders angeordnet ist, der aber zahlreiche Löcher aufweist, durch die das von einer oberhalb des Sammelbehälters liegenden Druckwalze aus der Saugmatte herausgepreßte Wasser in einen Sammelbehälter fließen kann, der in diesem Fall innerhalb des Hohlzylinders angeordnet ist.

Die bekannten und im Handel erhältlichen Vorrichtungen haben alle einen wesentlichen Nachteil. Die außenliegende, poröse und elastische Saugmatte nimmt beim Rollen über den Boden durch die die Adhäsion verstärkende Saugwirkung der sich volumetrisch vergrößernden Saugmatte in der Zone der Bodenberührung nicht nur Flüssigkeit sondern auch einen Teil des körnigen Bodenmaterials auf und spült ihn mit der ausgepreßten Flüssigkeit in den Sammelbehälter, so daß bei häufigem Gebrauch sehr viel Bodenmaterial abgetragen wird, wodurch einerseits die Vertiefungen der Wasserpfützen z. B. auf Tennisplätzen noch vergrößert werden und andererseits die Saugmatte verschmutzt und verschleißt. Der abgetragene Boden belastet nicht nur den Sammelbehälter und ein Entwässerungssystem, sondern muß auch, insbesondere auf Tennisplätzen, später mühsam wieder aufgetragen werden.

Aufgabe der vorliegenden Erfindung ist eine fahrbare Vorrichtung mit einem über den Boden rollenden Lochzylinder und einer schwammartigen Saugmatte zum Aufnehmen von Flüssigkeiten, insbesondere von nicht abriebfesten Bodenflächen, wobei eine Bodenabtragung vermindert und die Saugmatte geschont werden soll.

Zur Lösung dieser Aufgabe wird eine Vorrichtung nach dem 1. Anspruch vorgeschlagen. Die Anordnung der Saugmatte innerhalb des mit zahlreichen Löchern versehenen Lochzylinders verhindert den direkten Kontakt von Saugmatte und Boden, läßt aber ausreichend Wasser hindurchtreten, das von der Saugmatte ohne Volumenänderung rein hydrokapilar aufgenommen wird. Hierbei wirkt die Außenseite der Saugmatte als Filter gegen das mit der Flüssigkeitsströmung in die Öffnungen des Lochzylinders eingeschwemmte Bodenmaterial. Die innen im oberen Bereich des Lochzylinders angeordnete Druckwalze drückt von der Innenseite her die Flüssigkeit aus der Saugmatte und leitet sie in den darunter angeordneten Sammelbehälter. Gleichzeitig wird aber ein kleiner Teil der Flüssigkeit wieder aus dem Lochzylinder herausgedrückt und spült die außen am Lochzylinder eventuell anhaftenden Bodenbestandteile wieder ab.

Die im 2. Anspruch beschriebene Vorrichtung verbessert das Entwässern der Saugmatte beim Ausdrücken und damit den Wirkungsgrad der Saugwalze, indem die Flüssigkeit nicht nur an der Außenoberfläche der Druckwalze abläuft, sondern auch oben in die hohle Druckwalze eindringt und unten durch die zahlreichen Löcher in den Sammelbehälter fließt.

Nach dem 3. Anspruch hat der Lochzylinder eine etwa tonnenförmige, also leicht nach außen gewölbte Form, so daß er auch bei leichten Vertiefungen in der Bodenfläche bis auf den Grund einer in diesen Vertiefungen stehenden Wasserpfütze hinab reicht. Diese Form kann durch axiales Drücken in einer konischen Außenform hergestellt werden. Bei einer Breite des Lochzylinders von beispielsweise 600 mm erscheint eine Durchmesserdifferenz von 5 mm zwischen Mitte und Rand ausreichend.

Nach dem 4. Anspruch ist der Sammelbehälter innerhalb des Lochzylinders mit einem zentralen Rohr fest verbunden, das mit einem Fahrgestell außerhalb des Lochzylinders derart verbunden ist, daß die Öffnung des Sammelbehälters unterhalb der Druckwalze während des Betriebes nach oben zeigt, während der im Betrieb rotierende Lochzylinder auf diesem Rohr mit zwei Lagerstellen drehbar gelagert ist. Bei starrer Befestigung des Sammelbehälters am Fahrgestell kann dieser durch Kippen des Fahrgestells um etwa 180° entleert werden. Dabei fließt das Wasser nach dem Kippen durch seitliche Öffnungen und/oder Saugmatte und Lochzylinder hindurch nach außen.

Nach dem 5. Anspruch wird der Sammelbehälter innerhalb des Lochzylinders mit einem Hebel außerhalb des Lochzylinders um einen Winkel von ca. 90° gekippt, so daß er rückstandsfrei entleert werden kann. Auch dabei fließt das Wasser nach dem Kippen durch seitliche Öffnungen und/oder Saugmatte und Lochzylinder hindurch nach außen. Die ebene Seitenwand stellt sicher, daß der Sammelbehälter durch Schwenken des Handgriffs restlos ausgekippt werden kann ohne daß Wasser oder Bodenbestandteile innerhalb des Sammelbehälters zurückbleiben.

Die im 6. Anspruch vorgeschlagene Trennwand stellt sicher, daß der Sammelbehälter beim Auskippen jeweils in seinem bei Betrieb unteren Bereich kräftig gespült wird, so daß die dort sich bevorzugt ablagernden Verunreinigungen regelmäßig entfernt werden.

Die im 7. Anspruch vorgeschlagene Trennwand hat an ihrer unteren Kante eine im Betrieb waagerechte Wand mit zahlreichen Löchern darin, so daß beim Auskippen die aus diesen Löchern austretenden Wasserstrahlen die sich im unteren Bereich ablagernden Verunreinigungen hinwegspülen.

Das im 8. Anspruch beschriebene radiale Rohr leitet, wenn der Sammelbehälter 7 nahezu gefüllt ist, etwas Wasser über dessen Überlaufkante durch ein zentrales Rohr nach außen, so daß der gefüllte Zustand des Sammelbehälters erkennbar wird.

Nach dem 9. Anspruch wird die Druckwalze am Sammelbehälter in radialer Richtung verstellbar befestigt. Diese Anordnung erleichtert nicht nur die Auswechselung der Saugmatte sondern gestattet es auch, die Druckwalze so einzustellen, daß eine optimale Leistung erzielt und der Kraftaufwand für das Zusammendrücken der Saugmatte nicht zu groß wird.

Nach dem 10. Anspruch wird die Saugmatte innerhalb des Lochzylinders mit einer aus mehreren Drahtwindungen bestehenden und jeweils an beiden Enden am Lochzylinder befestigten schraubenlinienartigen Drahtwendel an die Innenwand des Lochzylinders gedrückt. Auf diese Weise wird sie im Betrieb festgehalten und braucht nicht angeklebt zu werden.

Damit die Drahtwendel nicht verrutscht, kann die Saugmatte vor der Montage im ebenen Zustand mit schrägen Schlitzen versehen werden, in die die Drahtwendel eingelegt wird. Die Figuren 1 bis 8 zeigen Ausführungsbeispiele der Erfindung.
Figur 1 zeigt in perspektivischer Darstellung eine von Hand fahrbare Saugwalze mit zwei für Transport und Versand abnehmbaren Handgriffbügeln.
Figur 2 zeigt in perspektivischer Darstellung eine ebenfalls von Hand fahrbare Saugwalze, die sich beim Betrieb mit einer besonders breiten Führungswalze auf den Boden abstützt, um im aufgeweichten Boden keine Fahrspuren zu hinterlassen, wie sie bei schmalen Laufrädern auftreten.
Figur 3 zeigt in Seitenansicht eine von Hand fahrbare Saugwalze mit zwei Transporträdern oder einer Laufwalze, die im Betriebszustand nicht den Boden berühren und für eine Bewegung ohne Saugbetrieb im leeren Zustand um ca 90° gekippt und nur auf den Rädern oder der Laufwalze verfahren wird.
Figur 4 zeigt im Längsschnitt eine Saugwalze mit Einbauten.
Figur 5 zeigt die Saugwalze aus Figur 4 im Querschnitt.
Figur 6 zeigt eine weitere Ausführung einer von Hand fahrbaren Saugwalze.
Figur 7 zeigt einen senkrechten Querschnitt durch den Lochzylinder aus Figur 6.
Figur 8 zeigt einen senkrechten Längsschnitt durch Figur 6.

In den Figuren 1 bis 5 enthält der dünnwandige Lochzylinder 1 innen eine schwammartige Saugmatte 2 und ist über zwei Endscheiben 3 und 4 mit zwei Lagern 5 und 6 drehbar an einem Fahrgestell befestigt, das später näher erläutert wird. Außerdem enthält jeder Lochzylinder einen mit dem Fahrgestell starr verbundenen Sammelbehälter 7, der im oberen Bereich mit einem Längsschlitz versehen ist, und darüber eine drehbare gelagerte Druckwalze 8. Die Endscheiben 3 und 4 haben mindestens eine Öffnung 9, durch die ein nicht näher dargestellter Verschluß 10 des Sammelbehälters 7 zur Entleerung geöffnet werden kann.
Figur 1 zeigt ein für Transport und Versand zerlegbares Fahrgestell, bestehend aus einem Bügel 11 und zwei damit verschraubbaren Handgriffstangen 12. Der Bügel 11 hat am unteren Ende noch zwei in die Waagerechte umgebogene Enden, mit denen sich das Fahrgestell auf den Boden abstützen kann, wenn der Lochzylinder 1 zum Entleeren des Sammelbehälters 7 zur Seite gekippt wird. Je zwei Schellen 13 verbinden den Bügel 11 mit einem am Sammelbehälter 7 starr befestigten Rohr 14. Durch diese führt ein Rohrstutzen 15, der über einen flexiblen Schlauch 16, der im Betrieb mit einer Halterung 17 am Bügel 11 befestigt ist, zur Entleerung des Sammelbehälters 7 dient.
Figur 2 zeigt ein anderes Fahrgestell, bestehend aus zwei rechtwinklig gebogenen Seitenteilen 20, die mit einer Querstange 21 verbunden sind und an Bodennähe eine drehbare Laufwalze 22 tragen, mit der der an den Seitenteilen 20 starr befestigte Sammelbehälter 7 bei Betrieb in der richtigen Stellung gehalten und beim Abstellen der Vorrichtung gegen unerwünschtes Umkippen und Auslaufen gesichert wird. Selbstverständlich kann auch dieses Fahrgestell für den Versand in nicht näher beschriebener Weise zerlegt werden.
Figur 3 zeigt ein Fahrgestell, bestehend aus einem U-förmig gebogenem Rohr 30, das zunächst mit zwei dreieckigen Blechen 31, dann aber wie in den anderen Figuren mit dem Lochzylinder 1 drehbar und dem Sammelbehälter 7 starr verbunden ist. Außerdem tragen die beiden Bleche 31 je ein Laufrad oder eine Laufwalze 32, mit denen die leere Vorrichtung etwa um 90° geschwenkt gefahren werden kann, ohne daß der Lochzylinder 1 den Boden berührt.
Figur 4 und 5 zeigt außer den aus den anderen Figuren bereits bekannten Teilen eine besondere hohle Druckwalze 41 mit Endscheiben 42, die sich mit zwei Lagern 43 drehbar auf den Sammelbehälter 7 abstützt. Diese hohle Druckwalze quetscht nicht nur das Wasser aus der Saugmatte 2 heraus, sondern nimmt es durch zahlreiche Löcher an ihrer jeweiligen Oberseite auf und leitet es durch entsprechende Löcher an der Unterseite in den Sammelbehälter 7. Zur Entlastung der Saugmatte 2 bei längerem Stillstand und um den Anpreßdruck zu regulieren, kann diese Druckwalze 41 in radialer Richtung verstellbar sein. Außerdem trägt der Sammelbehälter 7 an seiner Innenseite einen starr befestigten Rohrstutzen 44, der durch die Achse nach außen führend mit einem flexiblen Schlauch 45 verbunden ist, der beim Saugbetrieb am Fahrgestell befestigt ist und zum Entleeren nach unten geleitet werden kann, so daß der innen liegende Sammelbehälter 7 auf sehr einfache Weise nach dem Heberohr-Prinzip entleert werden kann. Die hier erwähnten Löcher können Bohrungen, Langlöcher oder auch Schlitze sein. Gegenüber der Saugmatte sollten sie abgerundet sein, damit diese nicht zerstört wird.
In den Figuren 6, 7 und 8 enthält der Lochzylinder 51 mit der Saugmatte 52, den beiden Endscheiben 53 und 54 und den beiden Lagern einen Sammelbehälter 57, der im oberen Bereich eine drehbar gelagerte Druckwalze 58 trägt. Die Endscheiben 13 und 54 haben mehrere Öffnungen 59 zur Entleerung des Sammelbehälters 17. Der Sammelbehälter 57 ist mit einem Handhebel 60 außerhalb des Lochzylinders 11 um etwa 90° schwenkbar und hat eine bei Betrieb schräg nach oben geneigte ebene Seitenwand 61, so daß er im geschwenkten Zustand restlos entleert werden kann. Außerdem kann er noch eine im Betrieb schräg nach oben geneigte Trennwand 62 haben, die sowohl an ihrer oberen als auch ihrer unteren Kante zum Sammelbehälter 17 hin Öffnungen 64 und 63 hat. Mit dieser Trennwand 62 wird das im Sammelbehälter 57 vorhandene Wasser gezwungen, beim Auskippen mit erhöhter Geschwindigkeit durch die Öffnungen 63 an ihrer unteren Kante auszuströmen. Dabei werden die dort abgelagerten Schmutzbestandteile hinweggespült. Dieser Spülvorgang wird noch verbessert, wenn an der Unterkante der Trennwand 62 ein im Betrieb etwa waagerechtes Blech 65 angeordnet ist, das mehrere Reihen von Löchern 63 enthält. Der Sammelbehälter 57 wird von einem zentralen Rohr 66 getragen, das drehbar durch den Lochzylinder 51 nach außen geführt ist und im Fahrgestell 67 um etwa 90° schwenkbar gelagert ist. Dabei ist nur auf der einen Seite das Rohr 66 mit einem elastischen Gummi- oder Kunststoffzylinder 68 verschlossen, in dem das ungebogene Ende des Handhebels 60 geführt und mit einem Bolzen 69 im Rohr 66 befestigt ist. Wenn der Bolzen 69 zum längeren Ende des Handhebels 60 um 90° versetzt ist, kann dieses Ende auf Grund der Lagerung des anderen Endes in einem elastischen Zylinder geringe Winkelbewegungen ausführen und daher in einer Mulde der Halterung 73 arretiert werden. Das andere Ende des Rohres 66 ist nach außen hin offen und trägt innerhalb des Sammelbehälters 57 ein radiales Rohr 70, das in Betriebsstellung schräg nach oben führt und bei gefülltem Sammelbehälter etwas Wasser nach außen leitet und damit den gefüllten Zustand sichtbar macht. Das Fahrgestell 67 besteht aus zwei seitlichen rhomboidartigen Blechen, die an ihren beiden spitzen Enden jeweils durch abgekantete Bleche verbunden sind und in Bodennähe zwei Laufrollen 71 und am anderen Ende einen Handgriff 72 tragen.

## Patentansprüche

1. Fahrbare Vorrichtung zum Aufnehmen von Flüssigkeiten von Bodenflächen mit einem, auf dem Boden abrollenden Lochzylinder und einer schwammartigen Saugmatte, die von einer drehbaren Druckwalze oberhald eines Sammelbehälters (7; 57) ausgepreßt wird, **dadurch** **gekennzeichnet**, daß die Saugmatte (2; 52) und die Druckwalze (8; 41; 58) innerhalb des Lochzylinders (1; 51) angeordnet sind.

2. Vorrichtung nach Anspruch 1, **dadurch gekennzeichnet**, daß die Druckwalze (41; 58) oberhalb des Sammelbehälters (7; 57) ein Hohlzylinder mit zahlreichen Löchern ist.

3. Vorrichtung nach Anspruch 1 oder 2, **dadurch gekennzeichnet**, daß der Lochzylinder (51) in seiner Mitte einen größeren Durchmesser hat als an seinen Enden.

4. Vorrichtung nach Anspruch 1, 2 oder 3, wobei der Sammelbehälter (7; 57) innerhalb des Lochzylinders (1) angeordnet ist, **dadurch gekennzeichnet**, daß der Sammelbehälter (7; 57) mit einem zentralen Rohr (14; 66) fest verbunden ist, das mit einem Fahrgestell (31; 67) verbunden ist, und der Lochzylinder (1; 51) auf dem Rohr (14; 66) drehbar gelagert ist.

5. Vorrichtung nach Anspruch 4, **dadurch gekennzeichnet**, daß der Sammelbehälter (57) über das Rohr (66) mit einem außerhalb des Lochzylinders (51) angeordneten Hebel (60) gegenüber dem Fahrgestell (67) um etwa 90° schwenkbar ist und eine achsparallele ebene Seitenwand (61) hat.

6. Vorrichtung nach Anspruch 5, **dadurch gekennzeichnet**, daß der Sammelbehälter (57) eine achsparallele Trennwand (62) hat, die an ihrer unteren und oberen Kante Öffnungen (63 und 64) zum Sammelbehälter (57) aufweist.

7. Vorrichtung nach Anspruch 6, **dadurch gekennzeichnet**, daß die Trennwand (62) an ihrer unteren Kante eine im Betrieb annähernd waagerechte Wand (65) mit zahlreichen Löchern (63) darin trägt.

8. Vorrichtung nach Anspruch 4 oder 5, **dadurch gekennzeichnet**, daß das Rohr (66) an einem Ende außerhalb des Lochzylinders (51) offen ist und innerhalb des Sammelbehälters (57) ein radiales Rohr (70) trägt, das in Betriebsstellung schräg nach oben führt.

9. Vorrichtung nach Anspruch 1, 2 oder 3, **dadurch gekennzeichnet**, daß die Druckwalze (8; 41; 58) in radialer Richtung verstellbar an dem Sammelbehälter (7; 57) befestigt ist.

10. Vorrichtung nach Anspruch 1, **dadurch gekennzeichnet**, daß die Saugmatte (2 oder 52) innerhalb des Lochzylinders (1; 51) mit einer an ihrer Innenseite anliegenden schraubenlinienartigen Drahtwendel befestigt ist.

## Claims

1. A movable device for absorbing liquids from ground surfaces with a perforated cylinder rolling onto the ground and a sponge-like suction mat, which is squeezed out by a rotatable pressure roller above a collecting container (7; 57), characterised in that the suction mat (2; 52) and the pressure roller (8; 41; 58) are arranged within the perforated cylinder (1; 51).

2. A device according to claim 1, characterised in that the pressure roller (41; 58) above the collecting container (7; 57) is a hollow cylinder with numerous holes.

3. A device according to claim 1 or 2, characterised in that the perforated cylinder (51) has in its centre a larger diameter than at its ends.

4. A device according to claim 1, 2 or 3, wherein the collecting container (7; 57) is arranged within the perforated cylinder (1), characterised in that the collecting container (7; 57) is firmly connected to a central pipe (14; 66), which is connected to an undercarriage (31; 67), and the perforated cylinder (1; 51) is pivotably mounted on the pipe (14; 66).

5. A device according to claim 4, characterised in that the collecting container (57) is able to be rotated by approximately 90° via the pipe (66) with a lever (60) arranged outside the perforated cylinder (51), opposite the undercarriage (67), and has an axis-parallel plane side wall (61).

6. A device according to claim 5, characterised in that the collecting container (57) has an axis-parallel dividing wall (62) which on its lower and upper edges has openings (63 and 64) to the collecting container (57).

7. A device according to claim 6, characterised in that the dividing wall (62) carries, on its lower edge when operating, an approximately horizontal wall (65) with numerous holes (63).

8. A device according to claim 4 or 5, characterised in that the pipe (66) is open at one end outside the perforated cylinder (51) and within the collecting container (57) carries a radial pipe (70), which, when in the operational position leads inclined upwards.

9. A device according to claim 1, 2, or 3, characterised in that pressure roller (8; 41; 58) is able to be adjusted in the radial direction on the collecting container (7; 57).

10. A device according to claim 1, characterised in the suction mat (2 or 52) within the perforated cylinder (1; 51) is secured with a spiral-like wire coil resting on its inner side.

## Revendications

1. Appareil mobile de captation de liquides de surfaces du sol, comprenant un cylindre perforé roulant sur le sol et un tapis d'aspiration de type à mousse, dont le liquide est exprimé par un rouleau de pression tournant au-dessus d'une chambre collectrice (7; 57), caractérisé en ce que le tapis d'aspiration (2; 52) et le rouleau de pression (8; 41; 58) sont disposés à l'intérieur du cylindre perforé (1; 51).

2. Appareil selon la revendication 1, caractérisé en ce que le rouleau de pression (41; 58) au-dessus de la cuve collectrice (7; 57) est un cylindre creux ayant de nombreuses perforations.

3. Appareil selon la revendication 1 ou 2, caractérisé en ce que le cylindre perforé (51) a un diamètre plus grand en son milieu qu'à ses extrémités.

4. Appareil suivant la revendication 1, 2 ou 3, la cuve collectrice (7; 57) étant montée dans le cylindre perforé (1), caractérisé en ce que la cuve collectrice (7; 57) est reliée rigidement à un tube central (14; 66) qui est relié à un châssis (31; 67) et le cylindre perforé (1; 51) est monté tournant sur le tube (14; 66).

5. Appareil suivant la revendication 4, caractérisé en ce que la cuve collectrice (57) peut basculer de 90° environ par rapport au châssis (67) par l'intermédiaire du tube (66) par un levier (60) monté à l'extérieur du cylindre perforé (51) et présente une paroi latérale (61) plane parallèle à l'axe.

6. Appareil selon la revendication 5, caractérisé en ce que la cuve collectrice (57) comporte une cloison (62) qui est parallèle à l'axe et qui comporte, à ses bords inférieur et supérieur, des orifices (63 et 64) dirigés vers la cuve collectrice (57).

7. Appareil selon la revendication 6, caractérisé en ce que la cloison (62) porte sur son bord inférieur une paroi (65) qui est sensiblement horizontale en fonctionnement et dans laquelle sont ménagés de nombreux trous (63).

8. Appareil selon la revendication 4 ou 5, caractérisé en ce que le tube (66) est ouvert à une extrémité en-dehors du cylindre perforé (51) et porte dans la cuve collectrice (57) un ajutage (70) radial qui est incliné vers le haut en la position de fonctionnement.

9. Appareil selon la revendication 1, 2 ou 3, caractérisé en ce que le rouleau de pression (8; 41; 58) est fixé, de manière déplaçable en direction radiale, à la cuve collectrice (7; 57).

10. Appareil selon la revendication 1, caractérisé en ce que le tapis d'aspiration (2 ou 52) est fixé dans le cylindre perforé (1; 51) par un fil métallique hélicoïdal s'appliquant à son côté intérieur.
